# FASCICULE DE BREVET EUROPEEN

(11) **EP 2 310 788 B1**
(45) Date de publication et mention de la délivrance du brevet: **21.08.2013**
(21) Numéro de dépôt: 09769214.9
(22) Date de dépôt: 22.06.2009
(51) Int. Cl.: F28F 9/00, F28D 9/00

(54) **ECHANGEUR DE CHALEUR COMPORTANT UN FAISCEAU D'ECHANGE DE CHALEUR ET UN BOITIER**
EIN WÄRMETAUSCHERBÜNDEL UND EIN GEHÄUSE UMFASSENDER WÄRMETAUSCHER
HEAT EXCHANGER COMPRISING A HEAT EXCHANGER BUNDLE AND A HOUSING

(30) Priorité: 26.06.2008 FR 0803599
(43) Date de publication de la demande: 20.04.2011
(73) Titulaire: VALEO SYSTEMES THERMIQUES, 78320 Le Mesnil Saint-Denis (FR)
(72) Inventeur: GARRET, Paul, 77250 Veneux les Sablons (FR); FAILLE, Philippe, F-51100 Reims (FR)
(74) Mandataire: Metz, Gaëlle
(86) Numéro de dépôt international: PCT/EP2009/057742
(87) Numéro de publication internationale: WO 2009/156365

(56) Documents cités:
- EP-A- 1 348 924
- DE-A1- 19 927 607
- FR-A- 2 814 537
- FR-A- 2 856 747
- JP-A- 2000 304 486
- US-A1- 2006 219 394

## Description

L'invention concerne le domaine des échangeurs de chaleur, notamment pour véhicules automobiles.

Elle concerne plus particulièrement un échangeur chaleur selon le préambule de la revendication 1. Un tel échangeur est connu du EP 1348 942 A2.

Ce type d'échangeur est notamment utilisé en tant que refroidisseur d'air de suralimentation d'un moteur thermique de véhicule automobile.

Dans ce cas, le gaz à refroidir est l'air de suralimentation (ou un mélange d'air de suralimentation et de gaz d'échappement recirculés). Après avoir traversé l'échangeur de chaleur, l'air est admis dans le moteur thermique au travers d'un répartiteur d'air.

Le document DE 199 02 504 propose un échangeur de chaleur dans lequel l'air de suralimentation est refroidi par un fluide caloporteur qui, dans ce cas, est du liquide de refroidissement, c'est à dire de l'eau additionnée de glycol provenant d'un circuit dit basse température de véhicule automobile.

Cet échangeur comporte un faisceau d'échange de chaleur logé dans un boîtier plastique fermé par un couvercle.

Un tel échangeur présente, cependant, des difficultés, notamment, en terme de résistance à la pression.

L'invention vise à améliorer la situation en proposant un échangeur qui, notamment, permet d'améliorer la résistance à la pression.

A cet effet, l'invention propose un échangeur de chaleur selon la revendication 1.

Le fait qu'une au moins une des parties formant le boîtier soit en contact avec une extrémité de chacune des plaques de l'empilement du faisceau d'échange de chaleur permet à l'échangeur de chaleur d'être plus résistant aux différentes contraintes mécaniques que subit l'échangeur de chaleur lors de son utilisation dans un véhicule automobile.

Un tel échangeur de chaleur présente, en outre, l'avantage de présenter un assemblage plus aisé. En effet, il est possible d'envisager avec une telle configuration un assemblage du faisceau d'échange de chaleur et du boîtier en une seule étape.

D'autres avantages et caractéristiques de l'invention apparaîtront mieux à la lecture de la description à titre illustratif et non limitatif d'exemples issus des figures sur les dessins annexés dans lesquels :
La figure 1 représente une vue partiellement assemblée de l'échangeur de chaleur selon la présente invention.
La figure 2 représente une vue éclatée, simplifiée, de l'échangeur de chaleur selon la présente invention.
La figure 3 représente un mode de réalisation de l'invention, dans lequel le boîtier de sortie de l'air de suralimentation est un répartiteur d'air d'admission pour le moteur.

L'invention concerne un échangeur de chaleur 10 comportant un faisceau 12 d'échange de chaleur et un boîtier 14 à l'intérieur duquel est logé le faisceau 12 d'échange de chaleur.

Le faisceau d'échange de chaleur est réalisé, de façon connue de l'homme du métier, par empilement de plaques 16 et d'intercalaires ondulés (non représentés). Le faisceau 12 comporte une entrée et une sortie pour l'air de suralimentation.

Les plaques 16 pourront être, par exemple, des plaques embouties comportant deux bossages munis d'ouvertures. Les plaques 16 sont disposées par paires et les bossages respectifs d'une plaque appartenant à une paire sont en communication avec les bossages respectifs d'une plaque voisine appartenant à une paire de plaques voisines. Ceci permet d'établir une communication de fluide, ici du liquide caloporteur, entre les paires de plaques respectives.

La figure 1 représente un échangeur de chaleur dont on a enlevé une partie supérieure du boîtier dans le but de faire apparaître la structure d'une plaque 16 du faisceau 12 d'échange de chaleur.

Dans cet exemple de réalisation, la plaque 16 comporte une série de premiers emboutis dits jointifs permettant la définition de canaux et de retours pour la circulation en passes du fluide caloporteur. Ici, la plaque 16 comporte quatre canaux et trois retours permettant la définition de quatre passes de circulation pour le liquide caloporteur.

La plaque 16 comporte en outre une seconde série d'emboutis, moins profond que la première série d'emboutis décrite plus haut. Cette seconde série d'emboutis est placée dans les différentes passes de circulation du liquide caloporteur. Ces emboutis sont aptes à perturber la circulation du liquide caloporteur améliorant ainsi l'échange de chaleur entre ce dernier de l'air de suralimentation.

Le faisceau d'échange de chaleur 10 comporte en outre des intercalaires ondulés (non visible sur les figures 1 et 2) disposés à chaque fois entre des paires de plaques voisines et brasés aux plaques 16. L'air de suralimentation circule entre chaque paire de plaque à travers les intercalaires ondulés.

Autrement dit, le faisceau 12 délimite des premiers canaux pour le gaz à refroidir, dans lesquels sont présents les intercalaires ondulés, et des seconds canaux pour la circulation du liquide caloporteur. Dans le mode de réalisation proposé, le liquide caloporteur pourra être du liquide de refroidissement moteur, c'est-à-dire de l'eau additionnée de glycol, provenant, par exemple d'un circuit dit basse température du véhicule automobile.

L'air de suralimentation est, ainsi, refroidi par le liquide de refroidissement qui pénètre dans le faisceau 12, par exemple, par une tubulure d'entrée 18, circule dans les seconds canaux du faisceau pour échanger de la chaleur avec l'air de suralimentation à refroidir et quitte ensuite le faisceau, par exemple, par la tubulure de sortie 20.

Le faisceau 12 d'échange de chaleur est logé à l'intérieur d'un boîtier 14 et est brasé à ce dernier. Dans les exemples représentés aux figures 1 à 3, le boîtier 14 comporte un corps présentant au moins une face ouverte. Le boîtier 14 pourra être métallique et notamment en aluminium ou en alliage d'aluminium.

Dans les modes de réalisation illustrés dans la présente demande, les boîtiers 14 comportent deux faces ouvertes situées en vis-à-vis l'une de l'autre. Ces faces ouvertes se trouvent en vis-à-vis de l'entrée et de la sortie pour l'air de suralimentation du faisceau 12 d'échange de chaleur.

Une telle configuration permet au corps de définir un cadre autour de la ou des face(s) ouverte(s).

Le corps du boîtier 14 est formé par au moins une première et une deuxième parties assemblées entre elles par brasage. Dans le mode de réalisation illustré aux figures 1 et 2, le corps du boîtier présente quatre parties distinctes 30 ; 32 ; 34 et 36 visibles de manière plus distincte au niveau de la figure 2. Dans cette vue éclatée de l'échangeur de chaleur, une seule plaque 16 du faisceau d'échange de chaleur a été représentée dans un souci de simplification.

Ici, les quatre parties 30 ; 32 ; 34 et 36 sont réalisés sous la forme de quatre plaques sensiblement rectangulaires.

Autrement dit, le boîtier 14 présente une forme parallélépipédique comportant quatre faces pleines dont : une face dite de fond 36, une face dite supérieure 32, deux faces dites latérales 30 et 34 et deux faces ouvertes situées en vis-à-vis l'une de l'autre. Ces faces ouvertes permettent la circulation de l'air de suralimentation dans le faisceau d'échange de chaleur 12.

Le boîtier 14 comporte deux tubulures 18 et 20 pour l'entrée et la sortie, dans l'échangeur 10 d'un fluide caloporteur. Les tubulures 18 et 20 sont prévues au niveau de l'une desdites parties 30 ; 32 ; 34 ; 36 du boîtier 14. Ici, les tubulures 18 et 20 sont situées sur la face supérieure 32.

Ici, la face de fond 36 et la face supérieure 32 et les deux faces latérales 30 et 34 sont respectivement situées en vis-à-vis l'une de l'autre.

L'une au moins des parties formant le boîtier 14 est en contact avec une extrémité de chacune des plaques 16 de l'empilement de plaques du faisceau 12 d'échange de chaleur.

Dans le mode de réalisation illustré aux figures 1 et 2, il s'agit d'une partie appelée deuxième partie qui est en contact avec une extrémité de chacune des plaques 16, la deuxième partie étant réalisé, ici, sous la forme d'au moins une des faces latérales 30 ou 34.

En d'autres termes, la première partie du boîtier 14 est réalisée sous la forme de la face supérieure 32 et/ou de la face de fond 36. La deuxième partie du boîtier 14, quant à elle, comporte au moins une des deux faces latérales 30 ou 34 voire les deux.

Ici, les deux faces latérales 30 et 34 sont situées en vis-à-vis l'une de l'autre et de part et d'autre de la face ouverte du boîtier 14. Elles sont toutes deux en contact avec l'ensemble des plaques 16 formant l'empilement de plaques du faisceau d'échange de chaleur 12, chacune des faces latérales étant en contact avec une extrémité desdites plaques 16.

On remarquera que, dans ce mode de réalisation, chaque plaque 16 comporte deux cotés en contact, par l'intermédiaire d'une surface de contact, respectivement avec chacune des faces latérales 30 et 34 du boîtier 14. Ici, chaque plaque 16 est brasée sur la totalité de la surface de contact. Autrement dit, dans cet exemple, le brasage entre une plaque 16 et une face latérale du boîtier s'effectue sur l'ensemble de la surface de contact entre ces deux éléments.

Cette caractéristique permet notamment à l'échangeur de chaleur d'être encore plus résistant aux différentes contraintes mécaniques que subit l'échangeur de chaleur lors de son utilisation dans un véhicule automobile et notamment la tenue à la pression.

Lors du brasage des différents éléments de l'échangeur de chaleur, les faces latérales 30 et 34 servent de butée d'arrêt pour la partie supérieure 32. Ces pièces latérales 30 et 34 permettent en outre de garantir la géométrie globalement parallélépipédique du boîtier 14 de l'échangeur de chaleur 10.

En effet, le faisceau 12 d'échange de chaleur est composé, comme expliqué plus haut de plaques 16 et d'intercalaires. Lors du brasage, ces différents éléments perdent de la hauteur, car elles contiennent à leur surface un placage de brasage qui fond pendant l'opération de brasage. Ce phénomène de perte de hauteur entre produit assemblé et produit brasé est aussi connu sous le nom de « foisonnement » produit.

Dans le mode de réalisation représenté, ici, les faces latérales 30 et 34 sont en contact avec les petits cotés desdites plaques 16. On appelle « petits cotés », les cotés des plaques 16 situés en vis-à-vis l'un de l'autre dont l'un comporte, dans ce mode de réalisation les bossages.

Un mode de réalisation non illustré propose que la deuxième partie du boîtier 14 comporte une forme en U et que la première partie du boîtier 14 forme un couvercle pour la deuxième partie. Autrement dit, il est possible de prévoir un corps de boîtier en deux parties, à savoir une partie en forme de U (dite deuxième partie) comportant une face de fond et deux faces latérales formant les ailes du U et une autre partie, par exemple plane, fermant le volume de la deuxième partie.

Il est en outre prévu, que la première partie du boîtier 14 présente un degré de liberté par rapport à la deuxième partie du boîtier 14 dans le sens de l'empilement des plaques 16 du faisceau d'échange de chaleur 12.

Ce degré de liberté est obtenu par la coopération d'au moins une languette 42 située sur la deuxième partie du boîtier 14 avec un évidement ou poinçonnage 46 situé sur la première partie du boîtier 14.

En effet, les languettes 42 permettent, lors de l'opération de brasage, à la face de fond 36 et à la face supérieure 32 de coulisser par rapport au pièces latérales 30 et 34 et d'accompagner ainsi la perte de hauteur du faisceau 12 d'échange de chaleur, cette perte étant, pour rappel, due au phénomène de foisonnement.

La languette 42 et l'évidement 46 sont ainsi des moyens d'assemblage mutuels agencés de manière à gérer/contrôler le foisonnement de l'échangeur de chaleur 10.

En outre, ces moyens d'assemblage présentent aussi l'avantage d'être des moyens d'autocentrage de la première partie du boîtier 14 sur la deuxième partie du boîtier 14.

En effet, les languettes 42 des faces latérales 30 et 34 sont en appuis à l'extérieur des évidements 46 de la face supérieure 32 et de la face de fond 36. Ceci présente l'avantage de ne pas devoir appuyer latéralement sur les faces latérales 30 et 34 pendant le brasage. Ainsi, seul un effort vertical est exercé sur la face supérieure 32 et de la face de fond 36 pendant le brasage, ce qui permet au boîtier de s'auto-centrer.

Les languettes 42 s'étendent, ici, selon sensiblement la même direction que celui de l'empilement des plaques du faisceau 12 d'échange de chaleur.

Comme mieux visible sur la figure 2, chacune des faces latérales 30 et 34 comporte deux languettes 42 sur chaque coté des faces latérales 30 et 34 en contact respectivement avec la face supérieure 32 et la face de fond 36.

Autrement dit, dans cet exemple, chaque deuxième partie du boîtier 14 ou, ici, face latérale 30 ou 34 comporte, sur deux de ces cotés situés en vis-à-vis l'un de l'autre,deux pattes 42 aptes à coopérer avec un évidemment 46 situé en vis-à-vis de ces pattes 42 sur la première partie du boîtier 14, ou, ici, face supérieure 32 et face de fond 36.

Dans le mode de réalisation illustré, chaque face latérale 30 et 34 comporte en outre au moins un bord relevé 44, dit premier bord relevé 44 ou encore bord d'assemblage du boîtier. Le premier bord relevé 44, s'étend ici sensiblement à angle droit par rapport au plan d'extension général de la face latérale sur lequel il est formé.

Ce premier bord relevé ou bord d'assemblage du boîtier 44 est formé par repliement de matière de chaque face latérale 30 ou 34.

Ici, le premier bord relevé 44 est aménagé sur les parties des faces latérales 30 et 34 en contact respectivement avec la face supérieure 32 et la face de fond 36.

Dans ce mode de réalisation, les languettes 42 sont obtenues par découpe et pliage du premier bord relevé 44.

Autrement dit, la deuxième partie du boîtier 14 comporte au moins un premier bord relevé 44 muni d'une languette 42 et la languette 42 est apte à coopérer avec un évidement 46 de la première partie. Le premier bord relevé 44 ou bord d'assemblage du boîtier collabore donc à l'assemblage des différents éléments du boîtier 14.

Encore autrement dit, chaque partie 30 ; 32 ; 34 et 36 formant le boîtier 14 comporte au moins un moyen d'assemblage 42 ; 46 et/ ou 44 apte à coopérer avec la partie adjacente de manière à assembler le boîtier 14.

Ainsi et grâce à la coopération entre le premier bord relevé 44, la languette 42 et l'évidement 46, le brasage des faces latérales sur la face supérieure 32 et la face de fond 36 permet d'obtenir une étanchéité renforcée du boîtier 14 en diminuant ainsi le risque de fuite d'air de suralimentation.

Grâce à la configuration de l'échangeur de chaleur 10, il est possible de réaliser, en une seule étape, lors de l'opération de brasage, l'assemblage de l'ensemble des éléments composant le faisceau 12 d'échange de chaleur avec ceux composant le boîtier 14.

L'échangeur de chaleur 10 pourra aussi présenter la caractéristique selon laquelle au moins deux parties contiguës du corps du boîtier 14 comportent des moyens pour créer une surface d'appui pour un collecteur 48. On entend ici par collecteur aussi bien un couvercle qu'un répartiteur d'air d'admission pour le moteur.

Dans le mode de réalisation illustré aux figures 1 et 2, chaque collecteur 48 est un couvercle d'entrée ou de sortie pour l'air de suralimentation. Ces collecteurs 48 sont munis respectivement d'une tubulure d'entrée de gaz et d'au moins une tubulure de sortie de gaz.

Dans le mode de réalisation représenté aux figures 1 et 2, chacune des quatre parties 30 ; 32 ; 34 et 36 formant le boîtier 14 comporte des moyens 40 pour créer une surface d'appui pour un collecteur et ceci pour chaque face ouverte du boîtier. En d'autres termes, chacune des faces ouvertes du corps du boîtier 14 est bordée au moins en partie par les moyens 40 pour créer une surface d'appui pour un collecteur 48.

Autrement dit, ici, le corps du boîtier est formé par au moins deux parties assemblées entre elles par brasage et au moins deux desdites parties sont prévues contiguës et comportent des moyens 40 pour créer une surface d'appui pour un collecteur 48.

Les moyens 40 pour créer la surface d'appui pour le collecteur 48 servent donc d'interface entre le corps du boîtier 14 et le ou les collecteurs 48.

Ici, les moyens pour créer une surface d'appui sont des seconds bords relevés 40 qu'on pourra aussi dénommés bord d'assemblage collecteur.

Ainsi, grâce à ces moyens 40 pour créer une surface d'appui pour un collecteur, il n'est plus nécessaire de rapporter des pièces supplémentaires de liaison sur le faisceau d'échange de chaleur pour former les boîtiers d'entrée/sortie de l'air de suralimentation.

Les moyens 40 pour créer une surface d'appui sont, ici, constitués de bords relevés 40 ou bord d'assemblage collecteur 40.

Les seconds bords relevés 40 d'une partie 30 ; 32 ; 34 ou 36 s'étendent de manière sensiblement perpendiculaire par rapport au plan d'extension général de ladite partie.

Autrement dit, dans ce mode de réalisation, les parties 30 ; 32 ; 34 ; 36 du corps du boîtier 14 sont chacune constitués d'une plaque munie, sur au moins une partie de sa périphérie de moyens 40 pour créer une surface d'appui, ces moyens étant, ici constitués de bords relevés dits bord d'assemblage collecteur 40.

Ici, chaque partie 30 ; 32 ; 34 ou 36 comporte au moins un second bord relevé en contact avec le second bord relevé de la partie contiguë au niveau d'une de ses extrémités de manière à définir la surface d'appui sur toute la périphérie de la face ouverte du corps du boîtier. La surface d'appui formée par les seconds bords relevés 40 est, ici, plane.

Cette surface plane a pour but de créer une face d'appui « continue » qui pourra servir au soudage d'un collecteur ou d'une bride ayant un pourtour également plat de sorte à obtenir une soudure étanche.

Autrement dit, dans le mode de réalisation de la figure 1, le second bord relevé de la partie 36 (ou face de fond) est en contact, à la fois, avec le second bord relevé de la partie 30 (ou face latérale 30) et avec le second bord relevé de la partie 34 (ou face latérale 34).

De même, le second bord relevé de la partie 32 (ou face supérieure) est en contact, à la fois, avec le second bord relevé de la partie 30 (ou face latérale 30) et avec le second bord relevé de la partie 34 (ou face latérale 34).

En d'autres termes, le cadre entourant une face ouverte du corps du boîtier 14 comporte une série de seconds bords relevés sur tout son pourtour, chaque second bord relevé 40 ou bord d'assemblage collecteur 40 étant en contact à chacune de ses extrémités avec un autre second bord relevé 40.

Encore autrement dit, les seconds bords relevés forment une bordure autour du cadre entourant la face ouverte du corps du boîtier 14. Cette bordure sert d'interface entre le boîtier 14 et le collecteur 48.

Dans ces exemples, les seconds bords relevés 40 sont reliés par un joint de brasure.

Les faces latérales 30 et 34 peuvent donc être vues comme des plaques de forme sensiblement rectangulaire comportant un pourtour ou périmètre bordé par deux séries de bords relevés, ces bords relevés étant composés de deux premiers 44 et de deux seconds 40 bords relevés, chacun des membres des différentes catégories de bords relevés étant situés en vis-à-vis du membre de même catégorie de bords relevés. Les premiers bords relevés 44 ayant pour fonction d'intervenir pour l'assemblage du boîtier 14 et les seconds bord relevés 40 servant à l'assemblage d'un collecteur 48 sur le corps du boîtier 14.

Autrement dit, au moins une des parties 30 ; 32 ; 34 ou 36 du boîtier 14 comporte un pourtour bordé par des bords relevés, ces bords relevés étant composés, ici, de deux premiers 44 et de deux seconds 40 bords relevés, les premiers bords relevés 44 intervenant dans l'assemblage du boîtier 14 et les seconds bord relevés 40 intervenant dans l'assemblage d'un collecteur 48 sur le boîtier 14.

Encore autrement dit, les faces latérales 30 et 34 sont entourées, ici sur: toute leur périphérie, d'une nervure formée par les premiers bords relevés 44 et par les seconds bords relevés 40. Cette nervure participe à la résistance mécanique de l'échangeur de chaleur 10.

L'assemblage du ou des collecteurs 48 sur le boîtier 14 se fait, par exemple par soudage du ou des collecteurs sur la bordure formée par les seconds bords relevés 40 autour du cadre entourant la face ouverte du corps du boîtier 14.

Les collecteurs pourront par exemple être des boîtiers en aluminium, de préférence obtenus par le procédé de moulage sous pression.

Un mode de réalisation de l'invention propose, en outre, qu'au moins une des parties 30 ; 32 ; 34 ou 36 comporte des déformations locales aptes à réduire les jeux de brasage avec une autre partie 30 ; 32 ; 34 ou 36, cette autre partie étant contiguë à la parties 30 ; 32 ; 34 ou 36 comportant des déformations locales.

Ici, chaque partie 30 ; 32 ; 34 et 36 comporte des déformations locales aptes à réduire les jeux de brasage entre les différentes parties du boîtier et ainsi améliorer la continuité de la surface plane formant interface avec le collecteur.

Selon un autre mode de réalisation, la face supérieure 32 et la face de fond 36 ont une largeur légèrement supérieure à celle des plaques du faisceau d'échange de chaleur. De cette manière, on éloigne la zone de soudage du collecteur des zones brasées.

On entend ici par largeur la distance séparant deux cotés, soit de la face supérieure 32 ou de fond 36, soit d'une plaque 16, dans le sens de circulation de l'air de suralimentation dans l'échangeur de chaleur. Autrement dit, dans la direction des petits cotés des plaques 16.

La figure 3 propose un mode de réalisation de l'invention, dans lequel le collecteur de sortie de l'air de suralimentation est réalisé sous la forme d'un répartiteur d'air d'admission 48-B pour le moteur.

Un répartiteur d'air d'admission pour le moteur permet une communication, par l'intermédiaire d'orifices, avec au moins une partie des conduits d'admission des chambres d'admission du moteur.

Encore autrement dit, ce répartiteur sert d'interface entre l'échangeur de chaleur et la culasse du moteur sur lequel l'échangeur de chaleur 10' est monté.

Ce répartiteur est aussi connu sous sa dénomination anglaise « intake manifold ». Il est fixé à la culasse de la chambre de combustion.

Dans ce mode de réalisation, l'entrée de l'air de suralimentation dans l'échangeur de chaleur se fait par l'intermédiaire d'un boîtier d'entrée 48-A, le boîtier est ici réalisé sous la forme d'un couvercle. La sortie de l'air de suralimentation de l'échangeur de chaleur 10' se fait, quant à elle, par l'intermédiaire d'un répartiteur 48-B qui fait, ici, office de boîtier de sortie pour l'air de suralimentation.

Les faces latérales 34' du boîtier de l'échangeur de chaleur comporte, dans ce mode de réalisation, des nervures 50 de renfort, ici, au nombre de trois.

L'invention ne se limite pas aux modes de réalisation décrits ci avant, décrits seulement à titre d'exemples, mais elle englobe toutes les variantes que pourra envisager l'homme de l'art dans le cadre des revendications ci-après. Les variantes décrites précédemment peuvent être prises séparément ou en combinaison les unes avec les autres.

## Revendications

1. Echangeur de chaleur (10) comportant un faisceau (12) d'échange de chaleur et un boîtier (14) à l'intérieur duquel est logé ledit faisceau (12) d'échange de chaleur, ledit faisceau (12) comportant un empilement de plaques (16) et ledit boîtier (14) comportant un corps en au moins une première (32 ; 36) et une deuxième (30 ; 34) parties, au moins une desdites première (32 ; 36) ou deuxième (30 ; 34) parties étant en contact avec une extrémité de chacune des plaques (16) de l'empilement du faisceau (12) d'échange de chaleur, et ledit faisceau (12) d'échange de chaleur étant brasé audit boîtier (14) **caractérisé en ce que** ladite première partie (32 ; 36) et ladite deuxième partie (30 ; 34) comportent des moyens d'assemblage (42 ; 46) mutuels agencés de manière à gérer/contrôler le foisonnement dudit échangeur de chaleur (10) et **en ce que** lesdits moyens d'assemblage (42 ; 46) sont constitués d'une languette (42) située sur une desdites première ou deuxième parties (30 ; 32 ; 34 ; 36) et d'un évidement (46) situé sur l'autre partie, ladite languette (42) étant apte à coopérer avec ledit évidement (46).

2. Echangeur de chaleur selon la revendication 1, dans lequel la première partie (32 ; 36) présente un degré de liberté par rapport à la deuxième partie (30 ; 34) dans le sens de l'empilement des plaques (16).

3. Echangeur de chaleur selon la revendication précédente, dans lequel lesdits moyens d'assemblage (42 ; 46) sont aussi des moyens d'auto-centrage de ladite première partie (32 ; 36) sur ladite deuxième partie (30 ; 34).

4. Echangeur de chaleur selon l'une des revendications précédentes, dans lequel au moins une des parties (30 ; 34) du boîtier (14) comporte un pourtour bordé par des bords relevés, ces bords relevés étant composés de premiers (44) et de seconds (40) bords relevés, les premiers bords relevés (44) intervenant dans l'assemblage du boîtier (14) et les seconds bord relevés (40) intervenant dans l'assemblage d'un collecteur (48) sur le boîtier (14).

5. Echangeur de chaleur selon l'une des revendications précédentes, dans lequel ladite deuxième partie (30 ; 34) comporte au moins un bord relevé (44) muni de ladite languette (42).

6. Echangeur de chaleur selon l'une des revendications précédentes, ledit boîtier (14) comporte une partie dite une face supérieure (32) munie de deux tubulures (18 ; 20) pour l'entrée et la sortie, dans ledit échangeur (10), d'un fluide caloporteur.

7. Echangeur de chaleur selon l'une des revendications précédentes, dans lequel ledit faisceau d'échange de chaleur (12) détermine des premiers canaux pour la circulation d'un gaz et des seconds canaux pour la circulation du fluide caloporteur.

8. Echangeur de chaleur selon l'une des revendications précédentes, dans lequel ledit boîtier (14) est formé par au moins quatre parties (30 ; 32 ; 34 ; 36) et présente au moins une face ouverte, dans lequel lesdites quatre parties (30 ; 32 ; 34 ; 36) sont quatre plaques sensiblement rectangulaires.

9. Echangeur de chaleur selon l'une des revendications 1 à 5, dans lequel ladite deuxième partie comporte une forme en U et dans lequel ladite première partie forme un couvercle pour ladite deuxième partie.

## Patentansprüche

1. Wärmetauscher (10), umfassend ein Wärmetauschbündel (12) und ein Gehäuse (14), in dem das Wärmetauschbündel (12) angeordnet ist, wobei das Bündel (12) eine Stapelung von Platten (16) umfasst, und wobei das Gehäuse (14) einen Körper aus mindestens einem ersten (32; 36) und einem zweiten (30; 34) Teil umfasst, wobei mindestens einer der ersten (32; 36) oder zweiten (30; 34) Teile mit einem Ende jeder der Platten (16) der Stapelung des Wärmetauschbündels (12) in Kontakt ist, und wobei das Wärmetauschbündel (12) an das Gehäuse (14) gelötet ist, **dadurch gekennzeichnet, dass** der erste Teil (32; 36) und der zweite Teil (30; 34) Mittel zur gegenseitigen Befestigung (42; 46) umfassen, die derart angeordnet sind, dass sie die Funktion des Wärmetauschers (10) steuern/kontrollieren, und dass die Befestigungsmittel (42; 46) von einer Lasche (42), die sich auf einem der ersten oder zweiten Teile (30; 32; 34; 36) befindet, und von einer Ausnehmung (46) gebildet sind, die sich auf dem anderen Teil befindet, wobei die Lasche (42) geeignet ist, mit der Ausnehmung (46) zusammenzuwirken.

2. Wärmetauscher nach Anspruch 1, bei dem der erste Teil (32; 36) einen Freiheitsgrad in Bezug zum zweiten Teil (30; 34) in Richtung der Stapelung der Platten (16) aufweist.

3. Wärmetauscher nach Anspruch 1, bei dem die Befestigungsmittel (42; 46) auch Selbstzentrierungsmittel für den ersten Teil (32; 36) auf dem zweiten Teil (30; 34) sind.

4. Wärmetauscher nach einem der vorhergehenden Ansprüche, bei dem mindestens einer der Teile (30; 34) des Gehäuses (14) einen Umfang aufweist, der von erhabenen Rändern umrahmt ist, wobei diese erhabenen Ränder aus ersten (44) und zweiten (40) erhabenen Rändern bestehen, wobei die ersten erhabenen Ränder (44) an der Befestigung des Gehäuses (14) beteiligt sind, und wobei die zweiten erhabenen Ränder (40) an der Befestigung eines Kollektors (48) auf dem Gehäuse (14) beteiligt sind.

5. Wärmetauscher nach einem der vorhergehenden Ansprüche, bei dem der zweite Teil (30; 34) mindestens einen erhabenen Rand (44) umfasst, der mit der Lasche (42) versehen ist.

6. Wärmetauscher nach einem der vorhergehenden Ansprüche, bei dem das Gehäuse (14) einen Teil, Oberseite (32) genannt, umfasst, der mit zwei Rohren (18; 20) für den Einlass und den Auslass eines flüssigen Kühlmittels in den Wärmetauscher (10) bzw. aus diesem versehen ist.

7. Wärmetauscher nach einem der vorhergehenden Ansprüche, bei dem das Wärmetauschbündel (12) erste Kanäle für die Zirkulation eines Gases und zweite Kanäle für die Zirkulation eines flüssigen Kühlmittels bestimmt.

8. Wärmetauscher nach einem der vorhergehenden Ansprüche, bei dem das Gehäuse (14) aus mindestens vier Teilen (30; 32; 34; 36) gebildet ist und mindestens eine offene Fläche aufweist, in der die vier Teile (30; 32; 34; 36) im Wesentlichen rechteckige Platten sind.

9. Wärmetauscher nach einem der Ansprüche 1 bis 5, bei dem der zweite Teil eine U-Form umfasst und bei dem der erste Teil einen Deckel für den zweiten Teil bildet.

## Claims

1. Heat exchanger (10) comprising a heat-exchange core (12) and a housing (14) inside which said heat-exchange core (12) is housed, said core (12) comprising a stack of plates (16) and said housing (14) comprising a body in at least one first (32; 36) and one second (30; 34) portions, at least one of said first portion (32; 36) or second portions (30; 34) being in contact with one end of each of the plates (16) of the stack of the heat-exchange core (12) and said heat-exchange core (12) being brazed to said housing (14), **characterized in that** said first portion (32; 36) and said second portion (30; 34) comprise means (42; 46) for mutual assembly arranged so as to manage/control the bulking of said heat exchanger (10) and **in that** said assembly means (42; 46) consist of a tongue (42) situated on one of said first or second portions (30; 32; 34; 36) and of a recess (46) situated on the other portion, said tongue (42) being capable of interacting with said recess (46).

2. Heat exchanger according to Claim 1, wherein the first portion (32; 36) has a degree of freedom relative to the second portion (30; 34) in the direction of the stack of the plates (16).

3. Heat exchanger according to Claim 1, wherein said assembly means (42; 46) are also means for self-centering said first portion (32; 36) on said second portion (30; 34).

4. Heat exchanger according to one of the preceding claims, wherein at lest one of the portions (30; 34) of the housing (14) comprises a periphery bordered by raised edges, these raised edges consisting of first (44) and second (40) raised edges, the first raised edges (44) being involved in the assembly of the housing (14) and the second raised edges (40) being involved in the assembly of a manifold (48) to the housing (14).

5. Heat exchanger according to one of the preceding claims, wherein said second portion (30; 34) comprises at least one raised edge (44) furnished with said tongue (42).

6. Heat exchanger according to one of the preceding claims, said housing (14) comprises a portion called an upper face (32) furnished with two connector nozzles (18; 20) for a coolant fluid to enter and leave said exchanger (10).

7. Heat exchanger according to one of the preceding claims, wherein said heat-exchange core (12) determines first channels for the circulation of a gas and second channels for the circulation of the coolant fluid.

8. Heat exchanger according to one of the preceding claims, wherein said housing (14) is formed by at least four portions (30; 32; 34; 36) and has at least one open face, wherein said four portions (30; 32; 34; 36) are four substantially rectangular plates.

9. Heat exchanger according to one of Claims 1 to 5, wherein said second portion comprises a U shape and wherein said first portion forms a cover for said second portion.
